# EUROPÄISCHE PATENTSCHRIFT

(11) **EP 0 996 514 B1**
(45) Veröffentlichungstag und Bekanntmachung des Hinweises auf die Patenterteilung: **10.09.2003**
(21) Anmeldenummer: 98936178.7
(22) Anmeldetag: 15.06.1998
(51) Int. Cl.: B22D 11/04

(54) **VERFAHREN UND VORRICHTUNG ZUM ERZEUGEN VON DÜNNBRAMMEN**
METHOD AND DEVICE FOR PRODUCING THIN SLABS
PROCEDE ET DISPOSITIF POUR LA PRODUCTION DE BRAMES MINCES

(30) Priorität: 30.06.1997 DE 19728957
(43) Veröffentlichungstag der Anmeldung: 03.05.2000
(73) Patentinhaber: SMS Demag AG, 40237 Düsseldorf (DE)
(72) Erfinder: RAHMFELD, Werner, D-45481 Mülheim (DE)
(74) Vertreter: Meissner, Peter E., Dipl.-Ing.
(86) Internationale Anmeldenummer: DE9801633
(87) Internationale Veröffentlichungsnummer: WO99001244

(56) Entgegenhaltungen:
- EP-A- 0 149 734
- EP-A- 0 268 910
- EP-A- 0 552 501
- EP-B- 0 323 958
- EP-B- 0 551 311
- WO-A-95/20443
- DE-C- 4 403 045
- DE-C- 19 512 208

## Beschreibung

Die Erfindung betrifft eine Stranggießanlage gemäß dem Oberbegriff des Patentanspruchs 1 und ein Verfahren zum Erzeugen von Dünnbrammen gemäß dem Oberbegriff des Patentanspruchs 8.

Aus DE 41 31 829 C2 ist eine flüssigkeitsgekühlte breitenverstellbare Plattenkokille für das Stranggießen von Strängen aus Stahl im Brammenformat bekannt, insbesondere für eine Dicke der Brammen unter 100 mm, bei der die Form der Breitseitenplatten am Strangaustrittsende der Kokille dem zu erzeugenden Strangformat entspricht, wobei die Breitseitenplatten im Verstellbereich der Schmalseitenplatten als ebene Fläche ausgebildet sind.

Ein Hinweis, daß das zu erzeugende Strangformat eine Balligkeit auch nach Verlassen der Kokille aufweisen soll, ist dieser Schrift nicht zu entnehmen.

Aus DE 36 27 991 ist eine Einrichtung zum Stranggießen von flachen Brammen, insbesondere einer Stahlbramme mit einer Dicke unter 80 mm bekannt, bei der ein im Mittenbereich kleinerer gleichartig ausgewölbter Querschnitt auf der Strangaustrittsseite der Kokille dem größeren gewölbten Querschnitt auf der Eingießseite gegenübersteht und mindestens eine Rolle mindestens eines Rollenpaares der der Kokille nachgeordneten Stützund Führungsmittel ein dem austretenden ausgewölbten Strang angepaßtes Kaliber aufweist.

Die aus dieser Schrift bekannte Kokillenform wie auch die Form der der Kokille nachgeordneten Stütz- und Führungsmittel sind derart ausgestaltet, daß im Kantenbereich die Kokille eine dem Strangformat angepaßte Form aufweist, also bereits in der Kokille parallele Seitenwandbereiche vorhanden sind, die sich bei den Stütz- und Führungsrollen des Strangführungsgerüstes fortsetzen.

Aus DE 44 03 0 45 ist eine Stranggießanlage zum Führen von Strängen bekannt, deren Breitseitenplatten konkav ausgeführt sind und die Konkavität von der Oberkante der Kokille bis zum Austritt der Kokille und darüber hinaus bis zur letzten Rolle der Strangführung konstant ist. Die konkave Form verläuft dabei in vorteilhafter Weise vom Beginn der einen Schmalseitenplatte bis zum Beginn der anderen, gegenüberliegenden Schmalseitenplatte.

Die aus dieser Schrift bekannte konkave Form der Breitseitenplatten betreffen eine relativ komplizierte Form, die im wesentlichen von der Durchbiegung der Rolle und dem aktuellen Verschleiß beeinflußt wird.

Die Strangschale im mittleren Kokillen-Breiten-Bereich und somit im Trichterbereich unterliegt in Folge der Abzugsbewegung bis zum Austritt aus dem Trichterbereich in nachteiliger Weise einer stetigen Biegeverformung.

In den genannten Schriften ist in Bezug auf die Strangdickenverformung mit flüssigem Sumpf direkt unterhalb der Kokille, dem sogenannten cast rolling, die Abstufung der Dicken-Reduktions-Schritte bezüglich des Breitenprofils des Stranges nicht eindeutig definierbar.

Die Erfindung strebt das Ziel an, mit einfachen konstruktiven Mitteln eine Stranggießeinrichtung mit einer Kokille und Strangführungsrollen zu schaffen, die die Belastung der Strangschale mindern und die Gefahr von Längsrissen wie auch von Durchbrüchen minimieren.

Die Erfindung erreicht dieses Ziel durch die Merkmale des Anspruchs 1 und des Verfahrensanspruchs 8. Die Unteransprüche zeigen vorteilhafte Weiterbildungen der Erfindung.

Erfindungsgemäß sind die Kokillenbreitseiten weitgehend aus ebenen Flächenteilen zusammengesetzt und die Strangführungsrollen weisen eine Kontur auf, die im wesentlichen aus Geraden sich zusammensetzt. Bereits von dem Eingang der Kokille an ist im Mittenbereich eine ebene Fläche vorgesehen, die in Strangführungsrichtung beibehalten wird und über die Mündung der Kokille hinaus von den Mittenteilen der Führungsrollen vollständig übernommen wird.

Zu beiden Seiten dieses ebenen Mittenteils sind ebenfalls ebene Flächen in Richtung der Schmalseiten vorgesehen. Diese ebenen Flächen werden sowohl in ihrer Form wie auch in ihrer Neigung vom Eingang der Kokille an bis Ende des Strangführungsgerüstes exakt beibehalten.

Zwischen der ebenen Mittenfläche der Kokille und den an beiden Seiten angeordneten ebenen Seitenflächen sind Übergangsstücke vorgesehen. Die Erstreckung dieser Übergangsstücke endet innerhalb der Kokille, so daß der untere Bereich dem Strangformat entspricht. Darüber hinaus erlaubt diese Form ein einfaches Einbringen und Ausfördern des Kaltstranges beim Angießen der Stranggießanlage.

In einer vorteilhaften Ausgestaltung ist im Eingießbereich das Mittenteil ebenflächig ausgestaltet. Die ebenen Mittenteile beider Brammen-Breitseiten laufen in Strangrichtung konisch aufeinander zu, bis sie innerhalb der Kokille eine sogenannte Crown bildend parallel bis zur Kokillenmündung geführt werden.

In einer weiteren vorteilhaften Ausgestaltung sind die Mittenteile im Eingießbereich ebenflächig und parallel geführt und außerhalb des Schattenbereichs des Tauchausgußes in Strangführungsrichtung durch ein Verbindungsteil mit dem die "Crown" aufweisenden Mittelteil im Mündungsbereich der Kokille verbunden. Die Mittenteile weisen dabei eine Form auf, deren Höhenlinien zueinander parallel sind und deren Längserstreckung in Strangförderrichtung S-förmig ausgestaltet sind. Die Mündung dieser S-Form geht jeweils tangential in die benachbarten Flächen über.

Die in einer erfindungsgemäßen Kokille erzeugten Bramme besitzt Breitseiten, die sich aus drei ebenen Flächen zusammensetzt, wobei die Seitenflächen konisch ausgestaltet sind und die Mittenfläche im Vergleich zum Kantenbereich erhöht ausgestaltet ist. Durch diese Brammenform wird ein besseres Zentrieren der Bramme, gerade bei den heute üblichen Strangabzugsgschwindigkeiten, möglich. Ein unkontrolliertes Bewegen des Stranges in der Kokille und ein Schlingeln, das sogenannte Snaking, im Strangführungsgerüst wird hierdurch vermieden.

Die äußere Form der Strangschale der so erzeugten Bramme bleibt mindestens bis zur Sumpfspitze absolut konstant. Die einzige Änderung der Bramme erfolgt in Dickenrichtung, wobei ausschließlich die Schmalseiten verformt werden.

Der mittlere Kokillenbreitenbereich, und zwar der als Trog ausgestaltete Bereich, bleibt in seiner ebenen Form unverändert bis zum Durcherstarren und gewährleistet in der Kokille die günstigsten Schmierbedingungen. Durch die erfindungsgemäße Kokillenform benetzt das Gießpulver im Bereich der größten Längsrißempfindlichkeit die Strangoberfläche in sicher vorgebbarer Menge. Die Strangschale unterliegt also in diesem mittleren Kokillen-Breiten-Bereich dank ihrer ebenen Form keinerlei Biegespannung, die das Auftreten von oberflächennahen Rissen begünstigt.

Besonderen Einfluß auf die Erstarrungsverhältnisse der Strangschale im Bereich der Übergangsteile und des Verbindungsteils wird durch eine separate Kühlmedienführung genommen.

Das anschließende Strangführungsgerüst weist Stütz- und Führungsrollen auf, die einen sicheren Transport der noch einen Sumpf aufweisenden Bramme gewährleisten. Erfindungsgemäß werden verschiedene Rollenformen vorgeschlagen, und zwar Komplettrollen oder auch geteilte Rollen.

Bei den geteilten Rollen kommen einfache Zylinderrollen zum Einsatz, die zueinander entsprechend der Ausgestaltung der Mitten- bzw. Seitenflächen der von der Kokille vorgegebenen Brammenform angepaßt ist.

Weiterhin wird vorgeschlagen, die Rollen im Verhältnis 2/3 zur 1/3 aufzuteilen, und diese Aufteilung abwechselnd durchzuführen. Hierbei besitzt die 2/3-Rolle eine der Zuordnung des Mittenteils zum Seitenteil entsprechende Kontur.

In Abhängigkeit der Brammenbreite können insbesondere bei kleineren Abmessungen Komplettrollen zum Einsatz kommen, die als Kontur die Negativform des unteren Teils der Kokille aufweisen.

Ein Beispiel der Erfindung ist in der beiliegenden Zeichnung dargelegt. Dabei zeigen:
- Figur 1: Stranggießkokille mit konstantem Mittenteil
- Figur 2: Stranggießkokille mit konstanten Seitenteilen
- Figur 3: Schnitt durch die Stranggießeinrichtung
- Figur 4: Draufsicht auf die Stranggießeinrichtung
- Figur 5: Schnitt durch das Strangführungsgerüst

Die Figuren 1 und 2 zeigen perspektivisch eine Kokille mit nachgeschaltetem Strangführungsgerüst.

Die Kokille weist dabei Breitseiten 21 auf, zwischen denen Schmalseiten 22 eingeklemmt sind. Die Breitseiten besitzen eine Mittenfläche 23, die ebenflächig ausgestaltet ist und von dem Eingang bis zur Kokillenmündung geführt ist.

Im Eingießbereich bis zu einer Länge a vom Eingang der Kokille gerechnet, sind die Mittenteile bezüglich ihrer Höhenlinie zueinander parallel angeordnet und verlaufen insgesamt konisch in Strangförderrichtung aufeinander zu. In diesem Bereich sind die Mittenteile 23 über Übergangsteile 26 und 27 mit Seitenteilen 24 und 25 verbunden.

Die Übergangsteile 26 und 27 sind keilförmig ausgestaltet, wobei die Keilspitze 28 noch innerhalb der Kokille mit dem Abstand a zum Kokilleneingang beabstandet ist.

An den Schmalseiten 22 sind Verstellelemente 31 vorgesehen, durch die die zwischen den Breitseiten 21 eingeklemmten Schmalseiten 22 zur Veränderung des Brammenformats verstellbar sind.

Unterhalb der Kokille sind Stütz- und Führungsrollen 41 vorgesehen. Im vorliegenden Beispiel sind geteilte, eine zylindrische Form aufweisende Rollen 43-45 dargestellt.

In der Figur 1 ist mit b die Breite des Mittenteils 23 bezeichnet. In der vorliegenden Figur bleibt die Breite b beginnend im Eingießbereich der Kokille konstant bis zur Kokillenmündung.

Im Eingießbereich weisen die Seitenplatten eine Breite f auf, die sich dem konischen Übergangsteil 26 oder 27 folgend auf die Breite g verbreitem und diese Breite konstant bis zur Mündung der Kokille beibehalten.

In der Figur 2 hat im Eingießbereich die Mittenplatte eine Breite c, die sich den keilförmigen Übergangsteilen 26, 27 folgend in Stranggießrichtung bis zur Länge a der Kokille auf die Breite b verbreitert und ab dort bis zur Mündung der Kokille konstant bleibt.

Bei dieser Ausgestaltung bleibt die Breite f der Seitenplatten 24 und 25 über die gesamte Länge L der Kokille konstant.

In die Kokille ragt ein Tauchausguß 11, der einen rohrförmigen Teil 12 und einen rechteckigen Teil 14 besitzt. Seine Mündung 13 ragt bis unterhalb des Schmelzenpegels S_{P} (gestrichelte Linie).

Die Figur 3 zeigt einen Schnitt aa durch die Breitseiten 21 der Kokille.

Im linken Teil der Figur ist die ebenflächige Mittenplatte 23 dargestellt, die im Abstand a in ein geraden parallel zur gegenüberliegenden Mittenplatte geführten Bereich übergeht.

Im rechten Teil der Figur ist ein erster Abschnitt der Mittenplatte 23 ebenflächig und parallel zur Mittenachse I geführt. An diesen parallelen Teil schließt sich mit tangentialem Übergang ein Verbindungsteil 29 an, das im Schnitt eine s-förmige Gestalt besitzt und wiederum in den parallelen Teil der Mittenplatte 23 in Richtung der Mündung übergeht.

Im Eingangsbereich ragt in die Kokille bis unterhalb des Schmelzenpegels S_{P} der spatenförmige Teil 14 des Tauchausgußes 11.

Unterhalb der Kokille sind die Stütz- und Führungsrollen 41 dargestellt.

Die gestrichelte Linie stellt den Abstand Dₛ der Seitenplatten 24 bzw. 25 dar, und damit auch die Schmalseite der Bramme.

In der Figur 4 ist eine Draufsicht auf eine Kokillenbreitseite dargestellt, zusammen mit dem Tauchausguß 11 mit seinem rohrförmigen Teil 12 und seinem rechteckigen Teil 14 sowie der Mündung 13, die bis unterhalb des Schmelzenpegels S_{P} ragt.

Im rechten Teil der Figur ist die Seitenplatte 24 dargestellt, die eine konstante Breite g besitzt.

Im linken Teil der Figur ist die Seitenplatte 25 dargestellt, die im Eingangsbereich der Kokille eine Breite f aufweist, die sich dem konischen Übergangsteil konisch folgend ab der Keilspitze 28 eine Breite g besitzt.

Die Mittenplatte 23 besitzt mit Blick auf die linke Seite der Figur eine konstante Breite b.

Mit Blick auf die rechte Seite besitzt die Mittenplatte 23 eine Breite c, die sich entsprechend dem konischen Übergangsteil 26 verbreitert und ab der Keilspitze 28 die konstante Breite b besitzt.

Unterhalb der Kokille sind verschiedene Rollen 43, 44 dargestellt.

Unmittelbar der Kokille nachfolgend sind in der vorliegenden Figur insgesamt drei Rollen 43, 44 dargestellt, die jeweils eine zylindrische Form besitzen und zueinander entsprechend der Neigung der Seiten und der Mittenfläche der erzeugenden Bramme einander zugeneigt sind.

Die auf der Position 3 und 4 des Gerüstes dargestellten Rollen bestehen aus einer 2/3-Rolle 46 und einer zylindrischen Rolle 44. Die Rolle 46 besitzt einen zylindrischen Abschnitt und einen der Neigung der Seitenflächen angepaßten konischen Teil.

Auf den Positionen 5 und 6 sind Rollen dargestellt, deren Komplettkontur der in der vorgeschalteten Kokille erzeugten Bramme sowohl im Mittenbereich wie auch in den Seitenbereichen entspricht.

Die Figur 5 zeigt einen Schnitt durch das Führungsgerüst und die in diesem Bereich noch einen Sumpf aufweisende Bramme. Im oberen Teil des Bildes ist die Situation dargestellt mit den sich gegenüberliegenden Rollenpaaren im Mittenbereich 43 und in den Seitenbereichen 44, 45. Diese Rollen stützen die Breitseiten 51 des sich aus den Breitseiten 51 und den Schmalseiten 52 zusammensetzenden Schalenkastens. Der Schalenkasten umhüllt dabei die Schmelze S, die in diesem Bereich den Sumpf innerhalb der Bramme bildet.

Im unteren Bereich ist die Situation mit einer Komplettrolle 42 dargestellt, die einen zylindrischen Mittelteil und konisch vergrößernde Seitenbereiche besitzt.

Weiterhin ist eine 2/3-Rolle 46 dargestellt, die den größeren Teil der Brammenbreitseite 51 stützt, und an die sich im rechten Teil des Bildes eine zylindrische Rolle 44 anschließt, die den Schmalseitenbereich stützt.

Die vorliegende Skizze zeigt deutlich die eine "Crown" aufweisende Bramme, welche durch die hier vorgeschlagenen Rollenformen exakt durch das Strangführungsgerüst führbar ist.

### Positionsliste

### Zufuhr

- 11: Tauchausguß
- 12: Rohrförmiger Teil
- 13: Spatenförmige Mündung
- 14: Rechteckiger Teil

### Kokilleneinrichtung

- 21: Kokillenbreitseiten
- 22: Kokillenschmalseiten
- 23: Mittenfläche
- 24: Erste Seitenfläche
- 25: Zweite Seitenfläche
- 26: Erstes Übergangsteil
- 27: Zweites Übergangsteil
- 28: Keilspitze
- 29: Verbindungsteil

### Verstelleinrichtung

- 31: Verstellelement

### Führungseinrichtung

- 41: Stütz- und Führungsrollen
- 42: Bombierte Rolle
- 43: Geteilte Rolle Mitte
- 44: Geteilte Rolle 1. Seite
- 45: Geteilte Rolle 2. Seite
- 46: 2/3-Rolle
- 47: Lager
- D_{S}: Abstand Schmalseiten
- D_{E}: Größter Abstand Breitseiten
- d: Dicke Tauchausguß
- S: Schmelze
- S_{P}: Schmelzenpegel
- B: Strangschale
- L: Kokillenlänge
- a: Entfernung von Kokilleneingang
- b: Konstante Breite Mittenteil
- c: Breite Mittenteil Eingießbereich
- f: Breite Eingießbereich Seitenteil
- g: Konstante Breite Seitenteil
- I: Mittenachse

## Patentansprüche

1. Stranggießanlage zum Erzeugen von Dünnbrammen mit einer seitenverstellbaren Kokille, deren Kokillenbreitseiten (21) mindestens im Verstellbereich der Kokillenschmalseiten (22) als ebene Seitenflächen (24, 25)
ausgebildet sind,
in die ein Tauchausguß (11) hineinragt und bei der ein im Mittenbereich ausgewölbter Querschnitt auf der Strangaustrittsseite einem größeren gewölbten Querschnitt auf der Eingießseite gegenübersteht, und mit der Kokille nachgeordneten Stütz- und Führungsrollenpaaren, die ein dem austretenden ausgewölbten Strang angepaßtes Kaliber aufweisen,
**dadurch gekennzeichnet**,
a) daß der Tauchausguß (11) ein die Mündung aufnehmendes spatenähnlich ausgebildetes Endstück (13) besitzt mit einer maximalen Dicke (d) entsprechend d = 0,3 bis 0,5 x D_{E}, wobei D_{E} der Abstand der Kokillenbreitseiten (21) im Eingießbereich ist,
b) daß die Kokillenbreitseiten (21) mindestens im Schattenbereich des Tauchausgußes (11) Mittenteile (23) aufweisen, die entsprechend ihren Höhenlinien parallel zueinander angeordnet sind,
c) daß die ebenen Seitenflächen (24, 25) in Richtung der Kokillenschmalseiten (22) konisch ausgebildet sind,
d) daß die ebenflächigen Mittenteile (23) mit den ebenflächigen Seitenflächen (24, 25) durch Übergangsteile (26, 27) verbunden sind,
e) daß die Übergangsteile (26, 27) sich in Strangförderrichtung keilförmig verjüngen und die Keilspitze (28) im Abstand (a), gemessen von der Kokillenoberkante ab, bei a = 0,5 bis 0,8 x L, mit L = Kokillenlänge, endet, und
f) daß die Stütz- und Führungsrollen (41) eine Kontur aufweisen, die dem ebenflächigen Mittenteil (23) und den ebenen Seitenflächen (24, 25) der Kokillenbreitseiten (21) im Mündungsbereich der Kokille entspricht.

2. Stranggießanlage nach Anspruch 1,
**dadurch gekennzeichnet,**
**daß** die Mittenplatten (23) als ebene Flächen ausgestaltet sind, die in Strangförderrichtung konisch unter einem Winkel α mit α = 5 bis 10° bei a = 0,5 bis 0,8 x L aufeinander zubewegen.

3. Stranggießanlage nach Anspruch 1,
**dadurch gekennzeichnet,**
**daß** die Mittenteile (23) im Schattenbereich des Tauchausgußes (11) bis a = 0,5 bis 0,8 x L ebenflächig ausgestaltet und parallel zueinander geführt angeordnet sind, und
**daß** Verbindungsteile (29) vorgesehen sind, die bezüglich ihrer Höhenlinien parallel sind und in Strangförderrichtung eine s-förmige Gestalt aufweisen, wobei deren Enden jeweils tangential in den vorhergehenden und nachfolgenden Teil der Mittenteile (23) übergehen und deren Übergangsteile (26, 27) in ihrer Längserstreckung bis zur Keilspitze (28) dem Verbindungsteil (29) angepaßt sind.

4. Stranggießanlage nach Anspruch 1,
**dadurch gekennzeichnet,**
**daß** die Übergangsteile (26, 27) als gewölbte Fläche ausgestaltet sind, wobei die gewölbte Fläche tangential einenends in die jeweilige Seitenflächen (24, 25) und anderenends an die Mittenteile (23) anschließt und mittig einen Wendepunkt aufweist.

5. Stranggießanlage nach Anspruch 1,
**dadurch gekennzeichnet,**
**daß** die Stütz- und Führungsrollen (41) als geteilte Rollen (42-44) ausgebildet sind, wobei die jeweiligen Lager (47) im Bereich der ebenflächigen Mittenteile (23) vorgesehen sind.

6. Stranggießanlage nach Anspruch 1,
**dadurch gekennzeichnet,**
**daß** entsprechend der Ausformung der Bramme im Führungsgerüst Rollen vorgesehen sind, die im Mittenbereich zylindrisch und in den Seitenbereichen kegelig mit nach außen sich vergrößernden Durchmesser ausgebildet sind.

7. Stranggießanlage nach den Ansprüchen 1 oder 4,
**dadurch gekennzeichnet,**
**daß** die Übergangsstücke (26, 27) an eine separate Kühleinrichtung angeschlossen sind.

8. Verfahren zum Erzeugen von Dünnbrammen mit vorgegebener Balligkeit ihrer Breitseiten in einer Stranggießanlage, bei der ein der Zuführung der Schmelze dienender Tauchausguß in eine aus Breit- und Schmalseiten zusammengesetzte Kokille ragt, der eine Strangführung nachgeschaltet ist, durch welche die Bramme, deren Strangschale den noch flüssigen Sumpf umhüllt, geführt wird,
**gekennzeichnet durch** folgende Schritte:
a) Die Breitseiten der Strangschale werden im Bereich eines spatenähnlich ausgestalteten Tauchausgußes ebenflächig, dabei bezüglich ihrer Höhenlinien parallel, und
b) außerhalb des Schattenbereichs des Tauchausgußes ebenflächig und zu den Schmalseiten hin konisch sich verjüngend ausgeformt;
c) In Stranggießrichtung werden die ebenflächig ausgeformten innerhalb des Schattenbereichs befindlichen Brammenbreitseiten-Mittelteile konisch bis zu einer Längserstreckung der Kokille von 40 bis 60 % soweit einander zugeführt, daß ihre seitlichen Ränder sich den Enden der konisch zu den Schmalseiten sich verjüngenden ebenen Brammenbreitseitenteile anpassen, und
d) keilförmigen Verbindungsflächen sich mit den ebenflächigen Brammenbreitseiten-Mittenteile und den jeweiligen ebenflächigen außerhalb des Schattenbereichs des Tauchausguß befindlichen Brammenbreitseiten-Randteilen verbinden;
e) Anschließend wird im Mündungsbereich sowie nach Verlassen der Kokille die aus jeweils drei ebenen Flächenteilen der Breitseiten der Strangschale gebildete Balligkeit bis zur Sumpfspitze der Bramme in ihrer Form konstant gehalten.

9. Verfahren nach Anspruch 8,
**dadurch gekennzeichnet,**
**daß** zur Dickenreduzierung der Bramme im Bereich des Strangführungsgerüstes ausschließlich die Brammenschmalseiten verformt werden.

10. Verfahren nach Anspruch 8,
**dadurch gekennzeichnet,**
**daß** den keilförmigen Übergängen zwischen dem ebenförmigen, im Schattenbereich des Tauchausgußes befindlichen Brammen-Mittenteil und den zu den Schmalseiten konisch sich verjüngenden Brammen-Breitseitenteilen eine Form gegeben wird, die in den Längserstreckungen der Brammen-Mittenteile einen Winkel α < 5° einschließen und eine gewölbte Fläche darstellen, die mittig einen Wendepunkt aufweisend an ihren Rändern sich tangential an die beiden benachbarten Flächen anschließt.

## Claims

1. A continuous-casting installation for producing thin slabs with a mould having adjustable sides, the broad sides (21) of which mould at least in the region of adjustment of the narrow sides (22) of the mould are in the form of plane side faces (24, 25),
into which a submerged nozzle (11) protrudes, and in which a cross-section which is convex in the middle region on the billet exit side lies opposite a larger bulging cross-section on the pour-in side, and with pairs of support and guidance rollers succeeding the mould which have a roll pass adapted to the emerging convex billet,
**characterised in that**
a) the submerged nozzle (11) has a spade-like end piece (13) which receives the mouth and has a maximum thickness (d) corresponding to d = 0.3 to 0.5 x D_{E}, D_{E} being the distance between the broad sides (21) of the mould in the pour-in region,
b) the broad sides (21) of the mould have centre parts (23) at least in the shroud area of the submerged nozzle (11) which are arranged parallel to each other with respect to their contour lines,
c) the plane side faces (24, 25) are made conical in the direction of the narrow sides (22) of the mould,
d) the plane-surface centre parts (23) are joined to the plane-surface side faces (24, 25) by transition parts (26, 27),
e) the transition parts (26, 27) taper in a wedge shape in the direction of conveyance of the billet and the wedge tip (28) ends at a distance (a), measured from the upper edge of the mould, of a = 0.5 to 0.8 x L, L being the mould length, and
f) that the support and guidance rollers (41) have a contour which corresponds to the plane-surface centre part (23) and the plane side faces (24, 25) of the broad sides (21) of the mould in the mouth region of the mould.

2. A continuous-casting installation according to Claim 1, **characterised in that** the centre plates (23) are in the form of plane surfaces which approach each other conically in the direction of conveyance of the billet at an angle α where α = 5 to 10° at a = 0.5 to 0.8 x L.

3. A continuous-casting installation according to Claim 1, **characterised in that** the centre parts (23) in the shroud area of the submerged nozzle (11) up to a = 0.5 to 0.8 x L are made with plane surfaces and arranged guided parallel to each other, and
that connecting parts (29) are provided which are parallel with respect to their contour lines and have an S-shaped form in the direction of conveyance of the billet, their ends in each case merging tangentially into the preceding and subsequent part of the centre parts (23) and their transition parts (26, 27) being matched in their longitudinal extent to the connecting part (29) as far as the tip of the wedge (28).

4. A continuous-casting installation according to Claim 1, **characterised in that** the transition parts (26, 27) are formed as a bulging surface, the bulging surface adjoining tangentially at one end the respective side faces (24, 25) and at the other end the centre parts (23) and having a reversal point in the centre.

5. A continuous-casting installation according to Claim 1, **characterised in that** the support and guidance rollers (41) are in the form of divided rollers (42-44), the respective bearings (47) being provided in the region of the plane-surface centre parts (23).

6. A continuous-casting installation according to Claim 1, **characterised in that** rollers are provided which correspond to the shape of the slab in the guide stand, which rollers are cylindrical in the centre region and are conical in the lateral regions with a diameter which increases outwards.

7. A continuous-casting installation according to Claims 1 or 4, **characterised in that** the transition parts (26, 27) are connected to a separate cooling means.

8. A method for the production of thin slabs with a predetermined camber of their broad sides in a continuous-casting installation, in which a submerged nozzle serving to supply the melt projects into a mould which is composed of broad and narrow sides and which is succeeded by a billet guide, by means of which the slab, the billet shell of which surrounds the still-liquid liquid core, is guided,
**characterised by** the following steps:
a) the broad sides of the billet shell become plane-surfaced in the region of a spade-like submerged nozzle, and in so doing parallel with respect to their contour lines,
b) outside the shroud area of the submerged nozzle formed with a plane surface and conically tapering towards the narrow sides;
c) in the continuous casting direction, the slab broad-side centre parts which are formed with a plane surface and located inside the shroud area are guided to each other conically up to a longitudinal extend of the mould of 40 to 60% such that their lateral edges adapt to the ends of the plane slab broad-side parts which taper conically towards the narrow sides, and
d) wedge-shaped connecting surfaces join with the plane-surface slab broad-side centre parts and the respective plane-surface slab broad-side edge parts located outside the shroud area of the submerged nozzle;
e) then in the mouth region and also after leaving the mould the camber formed by in each case three plane surface parts of the broad sides of the billet shell is kept of constant form as far as the tip of the liquid core of the slab.

9. A method according to Claim 8, **characterised in that** to reduce the thickness of the slab in the region of the billet guidance stand exclusively the narrow sides of the slab are deformed.

10. A method according to Claim 8, **characterised in that** the wedge-shaped transitions between the plane slab centre part located in the shroud area of the submerged nozzle and the slab broad-side parts tapering conically towards the narrow sides are given a form which in the longitudinal extents of the slab centre parts encloses an angle α < 5° and represents a bulging surface, which has centrally a reversal point and at its edges adjoins the two neighbouring surfaces tangentially.

## Revendications

1. Installation de coulée continue pour engendrer des brames minces, comportant une coquille réglable latéralement, dont les faces larges de coquille (21) sont réalisées, au moins dans la zone de réglage des faces étroites de coquille (22), comme surfaces latérales planes (24, 25), dans laquelle pénètre une busette de coulée à immersion (11) et pour laquelle une section transversale cintrée dans la zone centrale sur le côté de sortie de barre fait face à une section transversale cintrée plus grande sur le côté de coulée, et comportant des paires de rouleaux de guidage et d'appui agencés en aval de la coquille, qui présentent un calibre adapté à la barre cintrée sortant,
**caractérisée en ce que** :
a) la busette de coulée à immersion (11) possède une partie d'extrémité réalisée de façon analogue à une bêche et recevant l'embouchure, avec une épaisseur maximale (d) correspondant à d = 0,3 à 0,5xD_{E}, D_{E} étant la distance des faces larges (21) de la coquille dans la zone de coulée,
b) les faces larges de coquille (21) présentent, au moins dans la zone d'ombre de la busette de coulée à immersion (11), des parties centrales (23) qui sont agencées parallèlement les unes aux autres de façon correspondant à leurs courbes de niveau,
c) les faces latérales planes (24, 25) sont réalisées de façon conique en direction des faces étroites de coquille (22),
d) les parties centrales à surface plane (23) sont reliées aux surfaces latérales planes (24, 25) par des parties de transition (26, 27),
e) les parties de transition (26, 27) s'amincissent en forme de coin dans la direction de transport de la barre, et la pointe du coin (28) s'achève à la distance (a), mesurée à partir du bord supérieur de coquille, avec a = 0,5 à 0,8xL, où L = longueur de coquille, et
f) les rouleaux de guidage et d'appui (41) présentent un contour qui correspond à la partie centrale plane (23) et aux surfaces latérales planes (24, 25) des faces larges de coquille (21) dans la zone d'embouchure de la coquille.

2. Installation de coulée continue selon la revendication 1, **caractérisée en ce que** les plaques centrales (23) sont réalisées comme des surfaces planes, qui, dans la direction de transport des barres, se déplacent de façon conique sous un angle α, avec α = 5 à 10° pour a = 0,5 à 0,8xL.

3. Installation de coulée continue selon la revendication 1, **caractérisée en ce que** les parties centrales (23), dans la zone d'ombre de la busette de coulée à immersion (11), sont réalisées de façon plane jusqu'à a = 0,5 à 0,8xL et sont agencées de façon guidée parallèlement l'une par rapport à l'autre, et **en ce que** des parties de liaison (29) sont prévues qui sont parallèles relativement à leurs courbes de niveau et présentent, dans la direction de transport des barres, une conformation en forme de S, leurs extrémités se convertissant à chaque fois de façon tangentielle en la partie précédente et la partie suivante des parties centrales (23) et leurs parties de transition (26, 27) étant adaptées, concernant leur extension longitudinale jusqu'à la pointe du coin (28), à la partie de liaison (29).

4. Installation de coulée continue selon la revendication 1, **caractérisée en ce que** les parties de transition (26, 27) sont réalisées comme surface cintrée, la surface cintrée se raccordant tangentiellement d'une part aux surfaces latérales respectives (24, 25) et d'autre part aux parties centrales (23) et présentant, au centre, un point d'inflexion.

5. Installation de coulée continue selon la revendication 1, **caractérisée en ce que** les rouleaux de guidage et d'appui (41) sont réalisés comme rouleaux divisés (42-44), les paliers respectifs (47) étant prévus dans la zone des parties centrales planes (23).

6. Installation de coulée continue selon la revendication 1, **caractérisée en ce que**, de façon correspondant à la déformation de la brame, des rouleaux sont prévus dans la cage de guidage qui sont réalisés de façon cylindrique dans la zone centrale et, dans les zones latérales, de façon conique avec un diamètre s'agrandissant vers l'extérieur.

7. Installation de coulée continue selon la revendication 1 ou 4, **caractérisée en ce que** les parties de transition (26, 27) sont raccordées à un dispositif de refroidissement séparé.

8. Procédé pour fabriquer des brames minces ayant un bombement prédéfini de leurs faces larges dans une installation de coulée continue, dans laquelle une busette de coulée à immersion servant à amener la matière en fusion pénètre dans une coquille constituée de faces larges et de faces étroites, qui est disposée en amont d'un guide de barre, grâce auquel la brame, dont la coque de barre enveloppe le cratère encore liquide, est guidée,
**caractérisé par** les étapes suivantes :
a) les faces larges de la coque de barre sont déformées de façon plane dans la zone d'une busette de coulée à immersion réalisée de façon analogue à une bêche, de plus de façon parallèle relativement à leurs courbes de niveau, et
b) à l'extérieur de la zone d'ombre de la busette de coulée à immersion de façon plane et en s'amincissant de façon conique vers les faces étroites ;
c) dans la direction de coulée continue, les parties centrales des faces larges de brame se trouvant à l'intérieur de la zone d'ombre déformées de façon plane sont amenées l'une l'autre de façon conique jusqu'à une extension en longueur de la coquille de 40 à 60% de sorte que leurs bords latéraux s'adaptent aux extrémités des parties de faces larges de brame planes s'amincissant de façon conique vers les faces étroites, et
d) des surfaces de liaison en forme de coin sont reliées aux parties centrales des faces larges de brame planes et aux parties de bord des faces larges de brame se trouvant à l'extérieur de la zone d'ombre de la busette de coulée à immersion, planes, respectives ;
e) ensuite, dans la zone d'embouchure ainsi qu'après avoir quitté la coquille, le bombement formé à chaque fois à partir de trois parties de surface planes des faces larges de la coque de barre est maintenu constant concernant sa forme jusqu'à la pointe de cratère liquide de la brame.

9. Procédé selon la revendication 8,
**caractérisé en ce que**, pour réduire l'épaisseur de la brame dans la zone de la cage de guidage de barre; exclusivement les faces étroites de la brame sont déformées.

10. Procédé selon la revendication 8,
**caractérisé en ce que** les transitions en forme de coin entre la partie centrale de la brame plane se trouvant dans la zone d'ombre de la busette de coulée à immersion et les parties des faces larges de brame s'amincissant de façon conique vers les faces étroites présentent une forme qui, dans les extensions longitudinales des parties centrales de brame, forme un angle α < 5° et représente une surface cintrée qui, présentant de façon centrale un point d'inflexion, se raccorde au niveau de ses bords de façon tangentielle aux deux surfaces voisines.
